# EUROPÄISCHE PATENTSCHRIFT

(11) **EP 0 455 190 B1**
(45) Veröffentlichungstag und Bekanntmachung des Hinweises auf die Patenterteilung: **30.03.1994**
(21) Anmeldenummer: 91106906.0
(22) Anmeldetag: 28.04.1991
(51) Int. Cl.: D01H 5/72

(54) **Faserband-Kondensor an einem Flyer**
Sliver condensing guide on a flyer
Condenseur de mèche sur une ailette

(30) Priorität: 04.05.1990 CH 1516/90
(43) Veröffentlichungstag der Anmeldung: 06.11.1991
(73) Patentinhaber: MASCHINENFABRIK RIETER AG, CH-8406 Winterthur (CH)
(72) Erfinder: Steiner, Hans-Ulrich, CH-8408 Winterthur (CH)

(56) Entgegenhaltungen:
- CH-A- 246 229
- CH-A- 277 003
- CH-A- 640 894
- DE-B- 1 510 332
- FR-A- 2 597 119
- GB-A- 2 132 240

## Beschreibung

Die Erfindung betrifft einen Faserband-Kondensor an einer Textilmaschine, insbesondere an einem Streckwerk eines Flyers, gemäss dem Oberbegriff des Anspruches 1. Eine solche Vorrichtung ist durch die FR-A-2597119 bekanntgeworden.

Den Streckwerken von Flyern werden Faserbündel bzw. Faserbänder in paralleler Orientierung zugeleitet, in welchen sie verstreckt werden. Diese Streckwerke, die mindestens eine Vorverzugszone und eine Hauptverzugszone und deshalb drei Walzenpaare aufweisen, erzeugen an dem Austritts- bzw. Auslaufwalzenpaar ein Faserband, dessen Breite grösser ist als dessen Höhe. Die Drehungen im Faserband kommen durch die Flügelumdrehungen zustande und pflanzen sich bis zum Auslaufwalzenpaar zurück, wo sich das sog. Spinndreieck bildet. Die Kehlweite von herkömmlichen Kondensoren, die im Raum zwischen dem Austrittswalzenpaar und den Riemchen der Hauptverzugszone angeordnet sind, wird durch Optimierung bestimmt, derart, dass die seitliche Einengung des Faserbandes so klein wie möglich wird, ohne Stauungen in den Randbereichen des Faserbandes zu erzeugen. Denn die Breite des aus dem Austrittswalzenpaar heraustretenden Faserbandes bestimmt die Breite und indirekt die Länge des Spinndreieckes, das bezüglich Faserband- bzw. Luntenbruches ein neuralgischer Bereich ist. Der Wichtigkeit einer schmalen Faserbandbreite wegen kommen bei manchen Streckwerken Kondensierzonen zur Anwendung. Dazu wird ein zusätzliches Walzenpaar, das jetzt zum Austrittswalzenpaar wird, benötigt.

Es ist Aufgabe der vorliegenden Erfindung, einen Faserbandkondensor vorzuschlagen, der bei gleichbleibender Kehlweite ein schmaleres Faserband erzeugen kann. Diese Aufgabe wird dadurch gelöst, dass ein schräg zur Laufrichtung des Faserbandes verlaufender, den ersten Kanal nachgeordneter Kanal vorgesehen ist, der eine quer zur Abzugsrichtung des Faserbandes vom Kondensor zu messende Lichtweite aufweist, wobei die Lichtweite kleiner ist als die Kehlweite. Dadurch ist es nunmehr möglich, das Spinndreieck erheblich zu reduzieren bzw. gänzlich zu eliminieren, sodass sich weniger Luntenbrüche ereignen. Pilotversuche haben dies bestätigt, bei welchen ebenfalls der Einfluss des Winkels der Seitenwandungen bezüglich des Faserbandes untersucht wird. Weitere vorteilhafte Ausgestaltungen der Erfindung sind Gegenstand der abhängigen Ansprüche 2-9. Die Erfindung wird nachfolgend anhand der Zeichnung näher erläutert. Es zeigen schematisch:
- Fig. 1: den Verlauf eines Faserbandes in einem Vier-Walzen-Flyer-Streckwerk in Seitenansicht, teilweise Schnitt,
- Fig. 2: einen Faserbandkondensor herkömmlicher Art in Draufsicht,
- Fig. 3: einen erfindungsgemässen Faserbandkondensor mit gleicher Kehlweite des Faserbandkondensors nach Fig. 2, und
- Fig. 4: einen erfindungsgemässen Faserbandkondensor in doppelter Ausführung in Draufsicht.

Fig. 1 zeigt ein Vierwalzen-Streckwerk 4 mit einem Faserband 5, das nacheinander Walzenpaar 6-7, 8-9, welches mit Riemchen 10,11 ausgestattet ist, 12-13 und das Austrittswalzenpaar 14-15 durchläuft und das als Lunte bzw. Vorgarn 16 in einen Flyerflügel 17 eingeführt ist. Der Bereich des Spinndreieckes wird mit dem Bezugszeichen 18 bezeichnet. Durch die Walzenpaare werden eine Vorverzugszone 19, eine Hauptverzugszone 20 und eine Kondensierzone 21 gebildet. Wie üblich, sind die Oberwalzen 6, 8, 12, 14 jeweils als Doppelwalzen ausgebildet und mit einem gemeinsamen, nicht dargestellten, hochklappbaren Streckwerksarm verbunden. Die Unterwalzen 7, 9, 13, 15 sind über die ganze Maschinenlänge miteinander verbunden. Die Laufrichtung des Faserbandes 5 bzw. der Lunte 16 ist mit dem Pfeil 22 angedeutet. Der erfindungsgemässe Kondensor 23 ist vorzugsweise in der Kondensierzone 21 nahe dem Austrittswalzenpaar 14,15 angeordnet.

Fig. 2 zeigt einen Faserbandkondensor 30, der meistens im Raum 24 zwischen dem Walzenpaar 12,13 und den Riemchen 10,11 angeordnet ist. Zwei Seitenwandungen 31,32 konvergieren in Richtung des Pfeiles 22. Der kleinste Abstand zwischen den Wandungen 31,32 ist die Kehlweite 33, welche in diesem Fall ebenfalls die Lichtweite 34 ist. Unter Lichtweite wird die grösste seitliche Ausdehnung einer Lichtprojektion in Richtung des Pfeiles 22 verstanden.

Der erfindungsgemässe, in Fig. 3 gezeigte Kondensor 23 hat ebenfalls Seitenwandungen 40,41, welche in Laufrichtung des Faserbandes 5 ebenfalls konvergieren und eine Kehlweite 42 bilden, welche zum Vergleich mit dem Kondensor 30 im gleichen Massstab gezeichnet ist. Die Kehlweite 33 sowie die Kehlweite 42 werden also rechtwinklig zur Laufrichtung des Faserbandes 5 gemessen. In Laufrichtung des Faserbandes 5 der Kehlweite 42 nachgeordnet ist ein Kanal 43 schräg zur Laufrichtung des Faserbandes 5 angeordnet. Die Wandung 40 ist geradlinig - eine gewölbte bzw. konkave Wandung wäre auch möglich - durchgezogen, so dass sie auch eine Seitenwandung des Kanals 43 bildet. Die Kehlweite 42 bleibt in ihrer Grösse beibehalten (gleich gross gezeichnet wie die Kehlweite 33), da die andere Seitenwandung 44 des Kanales 43 parallel zur Wandung 40 verläuft. Die Lichtweite 45, die ebenfalls rechtwinklig zur Laufrichtung des Faserbandes 5 gemessen wird, ist in diesem Fall nicht gleich der Kehlweite 42, sondern kleiner. Der Durchmesser der Lunte 16 entspricht etwa der Lichtweite 45 bei den gezeichneten Abmessungen. Mit Winkeln 48,49 der Seitenwandungen 40,41 zur Laufrichtung des Faserbandes 5 von beide etwa 45° sind bereits erfolgversprechende Resultate erzielt worden. Möglich wäre auch ein Winkel 48 von etwa 45° und ein Winkel 49 von etwa 60°. Es ist auch möglich, die in der Figur linke Begrenzung 50 der Kehlweite 42 weiter nach rechts zu verlegen; dadurch wird die Lichtweite 45 kleiner, bis sie auf Null kommt. Wird die Begrenzung 50 noch mehr nach rechts verlegt, wird die Lichtweite 45 sogar negativ; dies ist in Fig. 4 gezeigt. Diese Ausgestaltung kann besonders vorteilhaft sein.

In Fig. 4 ist ein Faserbandkondensor in doppelter Ausführung in Stellung in der Kondensierzone 21 gezeigt, wobei die Kondensoren 23 und 23.1 bezüglich des Schrägverlaufes des Kanales 43 spiegelbildlich gestaltet sind und mittels eines einstückigen Haltebügels 53 miteinander verbunden sind. Aus der Fig. 1, wo der Haltebügel 53 der Übersichtlichkeit wegen weggelasssen wurde, und Fig. 5 ist ersichtlich, dass die dem Walzenpaar 14,15 zugewandten Bereiche 54,55 den Radien der Walzen 14,15 angepasst sind, damit der Faserbandkondensor so nahe wie möglich am Walzenpaar 14,15 plaziert werden kann. Zwischen den konkaven Bereichen 54,55 ist eine rechtwinklig zur Faserebene angeordnete Fläche 56 vorhanden, die mindestens so hoch ist wie die Dicke des Faserbandes 5. Bei der spiegelbildlichen Anordnung der beiden Faserbandkondensoren 23, 23.1 ist es unerheblich, ob die Kanäle 43 in Laufrichtung des Faserbandes 5 gesehen zueinander konvergieren oder divergieren. Zweck dieser spiegelbildlichen Anordnung ist es, die vom Faserband herrührenden seitlichen Kräfte auf die Faserbandkondensoren 23,23.1 auszugleichen. In Fig. 4 sind zur Hervorhebung des Doppelkondensors 23,53,23.1 die darunter liegenden unteren Walzen 13,15 und die dazugehörenden Zylinder 57,58 gestrichelt gezeichnet. Der Haltebügel 53 hat zwei Bogenstücke 59,60, welche auf die Zylinder 57,58 gleitend aufliegen, sodass der Doppelkondensor 23,53,23.1 höhenmässig gesichert ist und die beiden Faserbänder 5 den Doppelkondensor gemäss der Changierbewegung seitlich bewegen können. Um den Doppelkondensor so leicht wie möglich zu machen, sollte der Haltebügel aus dünnem Stahldraht und die Kondensoren 23,23.1 aus Kunststoff sein. Wegen der Herstellung und Montage ist ein einstückiger Haltebügel 53 vorteilhaft. Eine Abschrägung 61 kann vorteilhaft sein. Die gewählte Kehlweite 42 und die Höhe der Fläche 56 richten sich nach dem Umfang des Faserbandes 5.

Alle in der Beschreibung, den Ansprüchen und der Zeichnung dargestellten Sachverhalte können sowohl einzeln als auch in beliebiger Kombination erfindungswesentlich sein.

## Patentansprüche

1. Faserbandkondensor einer Textilmaschine, insbesondere an einem Streckwerk (4) einer Ringspinnmaschine oder eines Flyers, mit einem durch in Laufrichtung des Faserbandes schräg zueinander liegende Seitenwandungen (40,41) gebildeten konvergierenden ersten Kanal mit einer geringsten Kehlweite (42), gekennzeichnet durch einen schräg zur Laufrichtung (22) des Faserbandes verlaufenden, dem ersten Kanal nachgeordneten Kanal (43), der eine quer zur Abzugsrichtung des Faserbandes vom Kondensor zu messende Lichtweite (45) aufweist, wobei die Lichtweite (45) kleiner ist als die Kehlweite (42).

2. Faserbandkondensor nach Anspruch 1, dadurch gekennzeichnet, dass die Lichtweite Null oder negativ ist.

3. Faserbandkondensor nach Anspruch 1, dadurch gekennzeichnet, dass die Seitenwandungen einen gleichen oder ungleichen Winkel (48,49) mit dem Faserband bilden.

4. Faserbandkondensor in einer Kondensierzone (21) eines Vierwalzen-Streckwerkes (4), in Laufrichtung des Faserbandes unmittelbar vor dem Austrittswalzenpaar (14,15) nach Anspruch 1, dadurch gekennzeichnet, dass die dem Austrittswalzenpaar zugewandten Bereiche (54,55) des Faserbandkondensors den Radien der Austrittswalzen (14,15) angepasst sind.

5. Faserbandkondensor in doppelter Ausführung nach Anspruch 4, dadurch gekennzeichnet, dass zwei der mehreren Faserbandkondensoren (23,23.1) mittels Haltebügeln (53) verbunden sind (Fig. 4).

6. Faserbandkondensor nach Anspruch 5, dadurch gekennzeichnet, dass die Kanäle (43) der Faserbandkondensoren jeweils paarweise spiegelbildlich zueinander angeordnet sind.

7. Faserbandkondensor nach Anspruch 5, dadurch gekennzeichnet, dass der Haltebügel gleichzeitig auf den Zylinder (58) der unteren Austrittswalze (15) und den Zylinder (57) der in Laufrichtung des Faserbandes vorgelagerten unteren Walze (13) auflegbar ist.

8. Faserbandkondensor nach Anspruch 5, dadurch gekennzeichnet, dass der Haltebügel einstückig ist.

9. Faserbandkondensor nach Anspruch 5, dadurch gekennzeichnet, dass die Faserbandkondensoren aus Kunststoff und der Haltebügel aus Metall ist.

## Claims

1. A sliver condenser of a textile machine, in particular in a drafting arrangement (4) of a ring spinning machine or a flyer, with a converging first duct with the smallest throat width (42) formed by side walls (40, 41) lying inclined with respect to one another in the direction of the course of the sliver, characterized by a duct (43) arranged behind the first duct and extending inclined towards the direction of the course (22) of the sliver, which duct is provided with a clear opening (45) to be measured by the condenser transversally to the draw-off direction of the sliver, with the clear opening (45) being smaller than the throat width (42).

2. A sliver condenser as claimed in claim 1, characterized in that the clear opening is zero or negative.

3. A sliver condenser as claimed in claim 1, characterized in that the side walls form a similar or dissimilar angle (48, 49) with the sliver.

4. A sliver condenser in a condensing zone (21) of a four-roller drafting arrangement (4), in the direction of the course of the sliver directly in front of the pair of output rollers (14, 15) in accordance with claim 1, characterized in that the zones (54, 55) of the sliver condenser showing towards the output rollers are adapted to the radii of the output rollers (14, 15).

5. A sliver condenser in double arrangement in accordance with claim 4, characterized in that two of the several sliver condensers (23, 23.1) are connected by means of holding brackets (53) (Fig. 4).

6. A sliver condenser as claimed in claim 5, characterized in that the ducts (43) of the sliver condensers are arranged in pairs mirror-like with respect on one another.

7. A sliver condenser as claimed in claim 5, characterized in that the holding bracket can be placed simultaneously on the cylinder (58) of the lower output roller (15) and the cylinder (57) of the lower roller (13) situated at the forward position as seen in the direction of the course of the sliver.

8. A sliver condenser as claimed in claim 5, characterized in that the holding bracket is made from one piece.

9. A sliver condenser as claimed in claim 5, characterized in that the sliver condensers are made from synthetic material and the holding bracket is made of metal.

## Revendications

1. Condenseur de ruban de fibres d'une machine textile, particulièrement pour un train étireur (4) d'une machine à filer à anneaux ou d'un banc à broches, avec un premier canal convergent, formé par des parois latérales (40, 41) situées en biais l'une par rapport à l'autre, dans le sens de déplacement du ruban de fibres, et ayant une très faible ouverture de gorge (42),
caractérisé par
un canal (43) se déployant en biais par rapport au sens de déplacement (22) du ruban de fibres, disposé après le premier canal, et qui possède une ouverture (45) qui est à mesurer perpendiculairement au sens d'extraction du ruban de fibres depuis le condenseur, et où l'ouverture (45) est plus petite que l'ouverture de gorge (42).

2. Condenseur de ruban de fibres selon revendication 1,
caractérisé par le fait que
l'ouverture est nulle ou négative.

3. Condenseur de ruban de fibres selon revendication 1,
caractérisé par le fait que
les parois latérales forment, avec le ruban de fibres, un angle égal ou inégal (48, 49).

4. Condenseur de ruban de fibres dans une zone de condensation (21) d'un train étireur à quatre cylindres (4), situé directement avant la paire de rouleaux de sortie (14, 15), dans le sens de déplacement du ruban de fibres, selon revendication 1,
caractérisé par le fait que
les zones (54, 55) du condenseur de ruban de fibres, faisant face à la paire de rouleaux de sortie, sont ajustées aux rayons des rouleaux de sortie (14, 15).

5. Condenseur de ruban de fibres en réalisation double, selon revendication 4,
caractérisé par le fait que
deux d'une pluralité de condenseurs de ruban de fibres (23, 23.1) sont reliés par des étriers de retenue (53) (figure 4).

6. Condenseur de ruban de fibres selon revendication 5,
caractérisé par le fait que
les canaux (43) des condenseurs de ruban de fibres sont disposés par paire, inversés l'un par rapport à l'autre.

7. Condenseur de ruban de fibres selon revendication 5,
caractérisé par le fait que
l'étrier de retenue peut reposer simultanément sur le cylindre (58) du rouleau de sortie inférieur (15) et sur le cylindre (57) du rouleau inférieur (13) situé en amont, vu dans la sens de déplacement du ruban de fibres.

8. Condenseur selon revendication 5,
caractérisé par le fait que
l'étrier de retenue est d'une seule pièce.

9. Condenseur selon revendication 5,
caractérisé par le fait que
les condenseurs de ruban de fibres sont réalisés en matière artificielle et l'étrier de retenue est en métal.
